# EUROPÄISCHE PATENTSCHRIFT

(11) **EP 0 363 583 B1**
(45) Veröffentlichungstag und Bekanntmachung des Hinweises auf die Patenterteilung: **20.05.1992**
(21) Anmeldenummer: 89114043.6
(22) Anmeldetag: 29.07.1989
(51) Int. Cl.: A47B 88/10

(54) **Führungsschienengarnitur für Schubladen**
Set of guiding rails for drawers
Jeu de rails de guidage pour tiroirs

(30) Priorität: 15.09.1988 AT 2265/88
(43) Veröffentlichungstag der Anmeldung: 18.04.1990
(73) Patentinhaber: Julius Blum Gesellschaft m.b.H., 6973 Höchst (AT)
(72) Erfinder: Röck, Erich, A-6973 Höchst (AT)
(74) Vertreter: Hofinger, Engelbert, DDr.

(56) Entgegenhaltungen:
- GB-A- 2 168 597

## Beschreibung

Die Erfindung bezieht sich auf eine Führungsschienengarnitur für Schubladen, mit an der Schublade beidseitig angeordnet, je einer korpusseitigen Tragschiene und je einer auf dieser verfahrbaren Ausziehschiene, wobei die Last der Schublade über zylindrische Laufrollen und/oder Kugeln zwischen Ausziehschiene und Tragschiene übertragen wird, die in Laufwagen gelagert und zumindest annähernd in einer horizontalen Ebene nebeneinander angeordnet sind, wobei der Laufsteg der Tragschiene ein U mit an beiden Seiten nach außen abstehenden horizontalen Randstegen beschreibt, die Laufrollen bzw. Kugeln des Laufwagens einerseits im U-förmigen Kanal und andererseits an der anderen Seite des Laufsteges an den Randstegen ablaufen und die Ausziehschienen die Laufwagen C-förmig umfassen.

Derartige Führungsschienengarnituren finden im modernen Möbelbau, insbesondere im Küchen- und Büromöbelbau, vielfältige Verwendung.

Ihre Aufgabe ist es, das Herausziehen und Hereinschieben einer Schublade oder eines Fachbrettes zu erleichtern, es stockungsfrei zu gestalten und die Schublade oder das Fachbrett im teilweise aus dem Korpus herausgeschobenen bzw. -gezogenen Zustand kippsicher zu halten.

Abgesehen davon, daß sie diese Aufgaben erfüllen sollen, werden an Führungsschienengarnituren noch weitere Anforderungen gestellt. So sollten sie den Tragraum der Schublade nicht oder nicht sehr beeinträchtigen, d. h. es soll in der Breite der Schublade möglichst wenig Raum verlorengehen.

Des weiteren hat es sich als vorteilhaft erwiesen, wenn der Laufwagen möglichst von der Schublade abgedeckt wird, wodurch er vor übermäßiger Verschmutzung geschützt ist. Dies bringt nicht nur optische Vorteile, sondern es sichert auch die Funktion der Führungsschienengarnitur über eine lange Betriebsdauer.

Es ist bekannt, die Seitenwände der Schublade aus Kunststoffmaterial herzustellen, beispielsweise zu extrudieren. Es ist weiters bekannt, die Ausziehschienen der Führungsgarnitur und die Laufwägen in die Schubladenwand hineinzuversetzen und es ist weiters bekannt, die Ausziehschienen und die Laufwägen mittels einer herabgezogenen Blende nach außen hin abzudecken.

Ein Beispiel für eine Unterflur-Führungsschienengarnitur, d.h. eine Führungsschienengarnitur, bei der die Schienen unterhalb des Schubladenbodens angeordnet sind, ist der AT-PS 362 899 des gleichen Anmelders zu entnehmen. Eine derartige Führungsschienengarnitur hat den Vorteil, daß sie sehr platzsparend im Möbel integriert werden kann und insbesondere die Breite der Schubladen nicht beeinträchtigt.

Aus der DE-OS 35 40 787 ist eine Führungsschienengarnitur der eingangs genannten Art bekannt, die auch bei sehr schweren Schubladen einen ruhigen Lauf und eine gute Seitenführung der Schublade gewährleistet. Die Schienen der Garnitur sind sehr platzsparend im Möbel befestigbar. Bei einer derartigen Führungsschienengarnitur wird der ruhige Lauf einer Kugellagerführung mit der einfacheren Konstruktion einer Laufwagenführung mit zylindrischen Laufrollen vereint.

Aufgabe der Erfindung ist es, eine derartige Führungsschienengarnitur so zu verbessern, daß ein Differenzialauszug erzielt wird, d.h.,daß die Schublade zur Gänze aus dem Möbelkorpus herausgezogen werden kann ohne ihre Verankerung im Möbel aufzugeben.

Dies wird erfindungsgemäß dadurch erreicht, daß die Ausziehschienen an ihren beiden Seiten je einen vom Vertikalsteg nach außen ragenden horizontalen Laufsteg aufweisen, der sich im Abstand vom oberen und unteren Rand der Ausziehschienen befindet und an dem Kugeln, Laufrollen und/oder Gleiter ablaufen bzw. entlang gleiten, die an beiden Seiten der Schublade eine an dieser befestigte Ladenschiene tragen.

Vorteilhaft ist vorgesehen, daß die Ladenschienen U- oder C-Profil aufweisen.

Dadurch kommt es zu einer symmetrischen Krafteinleitung und ein Verkanten wird vermieden.

Ein Ausführungsbeispiel der Erfindung sieht vor, daß die Laufstege der Ausziehschienen mit Anschlägen zur Begrenzung des Ausziehweges versehen sind. Durch diese Ausführung werden die vier Laufwägen an jeder Seite beim vollständigen Herausziehen oder Einschieben der Schublade neu positioniert.

Ein weiteres Ausführungsbeispiel sieht vor, daß die Gleiter an den Ladenschienen befestigt sind und die zwischen der Ladenschiene und der Ausziehschiene angeordneten Laufrollen und/oder Kugeln in Laufwagen lagern. Die Anordnung der Gleiter ermöglicht eine niedere Bauhöhe.

Dabei ist vorteilhat vorgesehen, daß die Gleiter L-förmig ausgebildet sind und zwei Führungsflächen für die Laufstege der Ausziehschienen aufweisen.

Vorteilhaft ist weiters vorgesehen, daß die Laufstege etwa auf halber Höhe der Vertikalstege der Ausziehschienen angeordnet sind.

Nachfolgend werden Ausführungsbeispiele der Erfindung an Hand der Fig. der Zeichnungen beschrieben:

Die Fig. 1 zeigt eine schematisch gehaltene Seitenansicht der erfindungsgemäßen Führungsschienengarnitur an einer Seite der Schublade bei in dem Möbelkorpus eingeschobener Schublade, die Fig. 2 zeigt eine gleiche Seitenansicht der Führungsschienengarnitur im auseinandergezogenen Zustand, die Fig. 3 und die Fig. 4 zeigen je einen Querschnitt durch die erfindungsgemäße Führungsschienengarnitur bei unterschiedlichen Ausführungsbeispielen, die Fig. 5 zeigt einen Querschnitt durch eine Ausziehschiene eines weiteren Ausführungsbeispieles, die Fig. 6 zeigt eine Seitenansicht auf einen mittleren Laufwagen, die Fig. 7 zeigt eine Draufsicht auf einen mittleren Laufwagen, die Fig.8 und die Fig. 9 zeigen Seitenansichten eines seitlichen Laufwagens und die Fig. 10 bis 13 zeigen schematisch verschiedene Anordnungsmöglichkeiten der Führungsschienengarnitur an einer Schublade.

Von der Schublade 1 ist jeweils nur eine Seitenwand 18 und der Boden 17 gezeichnet. Die erfindungsgemäße Führungsschienengarnitur weist auf beiden Seiten der Schublade 1 je eine Ladenschiene 12, eine korpusseitige Tragschiene 3 und eine mittlere Ausziehschiene 2 auf. Die Ausziehschiene 2 läuft differential zwischen der Tragschiene 3 und der Ladenschiene 12 ab. Zwischen der Tragschiene 3 und der Ausziehschiene 2 ist jeweils ein Laufwagen 4 angeordnet. Die Schienen 2, 3, 12 sind jeweils unter dem Schubladenboden 17 oder neben diesem bei der Seitenwand 18 der Schublade 1 angeordnet. Die Laufwagen 4 sind liegend angeordnet, d.h. die Laufrollen 5 befinden sich nicht übereinander sondern in einer Ebene hintereinander.

Der Führungssteg der Tragschiene 3 ist im Querschnitt U-förmig und weist zweinach außen abstehende, horizontale Randstege 7 auf. Die Laufrollen 5 des Laufwagens laufen im vom U-Profil gebildeten Kanal ab. Die Laufrollen 6 laufen unterhalb der Horizontalstege 7 auf den Horizontalstegen 8 der Ausziehschienen 2. Die Laufrollen 5 haben einen größeren Durchmesser als die Laufrollen 6.

Wie insbesondere aus den Fig. 3, 4 und 5 ersichtlich, sind die Ausziehschienen 2 seitlich mit horizontalen Laufstegen 9 versehen, die von den seitlichen Vertikalstegen 10 der Ausziehschienen 2 nach außen abragen.

Die horizantalen laufstege 9 können entweder, wie in der Ausführungsbeispielen nach den Figuren 3 und 4 gezeigt, aus dem Schienenprofil gebogen sein, oder sie können, wie in der Fig. 5 dargestellt, zusammen mit der Ausziehschiene 2 beispielsweise aus Aluminium extrudiert sein.

Die Laufstege 9 sind zwischen Gleitern 11 und Laufrollen 13 geführt. Die Laufrollen 13 tragen die Ladenschienen 12 und die Gleiter 11 sind an den Ladenschienen 12 befestigt. Im Ausführungsbeispiel nach der Fig. 3 sind die Ladenschienen 12 mit U-Profil ausgeführt.

Anstelle der Laufrollen 13 und der Gleiter 11 können jedoch zwischen der Ladenschiene 12 und der Ausziehschiene 2 Kugeln 14 angeordnet sein, die in herkömmlicher Weise in Käfigen gehalten werden. In diesem Fall sind die Ladenschienen 12 mit C-Profil ausgeführt und die Vertikalstege 10 und die Laufstege 9 der Ausziehschiene 2 laufen derart ineinander, daß sie jeweils eine gebogene Laufbahn für die Kugeln 14 bilden.

Die Laufrollen 13 sind genauso wie die Laufrollen 6 in Laufwägen 15 gehalten.

Die Gleiter 11 an den Ladenschienen 12 sind L-förmig und weisen zwei Führungsflächen 16,17 für den jeweiligen Laufsteg 9 auf. Dadurch ist eine gute Seitenstabilität der Führungsschienengarnitur mit einer guten Führung zwischen den Ladenschienen 12 und den Ausziehschienen 2 gewährleistet.

Auf den horizontalen Laufstegen 9 der Ausziehschienen 2 befinden sich weiters in den Figuren der Zeichnungen nicht gezeigte Anschläge, die den Ausziehweg der Führungsschienengarnitur begrenzen.

Wie aus den Fig. 10 bis 13 ersichtlich, ist die erfindungsgemäße Ausziehführungsgarnitur sehr flach und kann entweder, wie in den Fig. 10 und 13 gezeigt, unterhalb des Schubladenbodens 17 oder, wie in den Fig. 11 und 12 gezeigt, unmittelbar neben dem Schubladenboden 17 angeordnet sein. Die Ladenschienen 12 können dabei direkt in das Profil der Schubladenseitenwand 18 übergehen (Fig. 12) oder die Schubladenseitenwand 18 wird als separater Teil auf der Ladenschiene 12 befestigt, beispielsweise auf einem Steg 19 mit Tannenzapfenprofil aufgeschoben.

Zur Verbesserung der Seitenstabilität der Führungsgarnitur sind in den Laufwägen 4 und 15 auch Seitenausgleichsrollen 19 gelagert.

## Patentansprüche

1. Führungsschienengarnitur für Schubladen, mit an der Schublade beidseitig angeordnet, je einer korpusseitigen Tragschiene (3) und je einer auf dieser verfahrbaren Ausziehschiene (2), wobei die Last der Schublade über zylindrische Laufrollen (5,6) und/oder Kugeln zwischen Ausziehschiene und Tragschiene übertragen wird, die in Laufwagen gelagert und zumindest annähernd in einer horizontalen Ebene nebeneinander angeordnet sind, wobei der Laufsteg der Tragschiene ein U mit an beiden Seiten nach außen abstehenden horizontalen Randstegen (7) beschreibt, die Laufrollen bzw. Kugeln des Laufwagens einerseits im U-förmigen Kanal und andererseits an der anderen Seite des Laufsteges an den Randstegen ablaufen und die Ausziehschienen die Laufwagen C-förmig umfassen, dadurch gekennzeichnet, daß die Ausziehschienen (2) an ihren beiden Seiten je einen vom Vertikalsteg (10) nach außen ragenden horizontalen Laufsteg (9) aufweisen, der sich im Abstand vom oberen und unteren Rand der Ausziehschienen (2) befindet und an dem Kugeln (14), Laufrollen (13) und/oder Gleiter (11) ablaufen bzw. entlang gleiten, die an beiden Seiten der Schublade eine an dieser befestigte Ladenschiene (12) tragen.

2. Führungsschienengarnitur nach Anspruch 1, dadurch gekennzeichnet, daß die Ladenschienen (12) U- oder C-Profil aufweisen.

3. Führungsschienengarnitur nach Anspruch 1 oder 2, dadurch gekennzeichnet, daß die Laufstege (9) der Ausziehschienen (2) mit Anschlägen zur Begrenzung des Ausziehweges versehen sind.

4. Führungsschienengarnitur nach einem der Ansprüche 1 bis 3, dadurch gekennzeichnet, daß die Gleiter (11) an den Ladenschienen (12) befestigt sind und die zwischen der Ladenschiene (12) und der Ausziehschiene (2) angeordneten Laufrollen (13) und/oder Kugeln (14) in Laufwagen (15) lagern.

5. Führungsschienengarnitur nach Anspruch 4, dadurch gekennzeichnet, daß die Gleiter (11) L-förmig ausgebildet sind und zwei Führungsflächen (16,17) für die Laufstege (9) der Ausziehschienen (2) aufweisen.

6. Führungsschienengarnitur nach einem der Ansprüche 1 bis 5, dadurch gekennzeichnet, daß die Laufstege (9) etwa auf halber Höhe der Vertikalstege (10) der Ausziehschienen (2) angeordnet sind.

## Claims

1. Guide rail fitting for drawers, having arranged on both sides of the drawer a respective carcass-side support rail (3) and a respective pull-out rail (2) traversable thereon, the load of the drawer being transferred via cylindrical rollers (5, 6) and/or balls between the pull-out rail and the support rail, which are mounted in running carriages and are arranged next to one another at least approximately in a horizontal plane, the running web of the support rail describing a U with horizontal edge webs (7) projecting outwardly on both sides, the rollers or balls of the running carriage running on the edge webs on the one hand in the U-shaped channel and on the other hand on the other side of the running web, and the pull-out rails surrounding the running carriages in a C shape, characterized in that the pull-out rails (2) each have on both sides a horizontal running web (9) which projects outwardly from the vertical web (10) and which is located at a spacing from the upper and lower edge of the pull-out rails (2) and roll on or slide along the balls (14), rollers (13) and/or sliders (11), which on both sides of the drawer support a loading rail (12) secured thereto.

2. Guide rail fitting according to Claim 1, characterized in that the loading rails (12) have a U-shaped or C-shaped profile.

3. Guide rail fitting according to Claims 1 or 2, characterized in that the running webs (9) of the pull-out rails (2) are provided with stops for delimiting the pull-out path.

4. Guide rail fitting according to one of Claims 1 to 3, characterized in that the sliders (11) are secured to the loading rails (12), and the rollers (13) and/or balls (14) arranged between the loading rail (12) and the pull-out rail (2) are mounted in running carriages (15).

5. Guide rail fitting according to Claim 4, characterized in that the sliders (11) are of L-shaped construction and have two guide surfaces (16, 17) for the running webs (9) of the pull-out rails (2).

6. Guide rail fitting according to one of Claims 1 to 5, characterized in that the running webs (9) are arranged at approximately half the height of the vertical webs (10) of the pull-out rails (2).

## Revendications

1. Jeu de rails de guidage pour tiroirs comprenant un rail porteur (3) côté corps disposé de chaque côté du tiroir et un rail d'extraction (2) pouvant être déplacé sur chacun de ses rails porteurs, la charge du tiroir étant transmise par des galets de roulement cylindriques (5, 6) et/ou des billes entre le rail d'extraction et le rail porteur qui sont montés dans des chariots et sont disposés au moins approximativement dans un plan horizontal les uns à côté des autres, la traverse de roulement du rail porteur décrivant un U avec des branches latérales horizontales (7) faisant saillie vers l'extérieur sur chaque côté, les galets de roulement ou les billes du chariot circulant d'une part dans le canal en forme de U et d'autre quart, sur l'autre côté de la traverse de roulement sur les branches latérales et les rails d'extraction entourant les chariots en forme de C, caractérisé en ce que les rails d'extraction (2) présentent sur chacun de leurs deux côtés une traverse de roulement (9) qui fait saillie vers l'extérieur de la traverse verticale (10), se trouve à distance du bord supérieur et du bord inférieur des rails d'extraction (2) et sur laquelle circulent ou le long de laquelle glissent des bittes (14), des galets de roulement (13) et/ou des pièces coulissantes (11) qui portent sur chaque côté du tiroir un rail (12) fixé sur ce dernier.

2. Jeu de rails de guidage selon la revendication 1, caractérisé en ce que les rails (12) présentent un profil en U ou en C.

3. Jeu de rails de guidage selon la revendication 1 ou 2, caractérisé en ce que les traverses de roulement (9) des rails d'extraction (2) sont munies de butées pour limiter la course d'extraction.

4. Jeu de rails de guidage selon l'une des revendications 1 à 3, caractérisé en ce que les pièces coulissantes (11) sont fixées sur les rails (12) et que les galets de roulement (13) et/ou las billes (14) disposés entre le rail (12) et le rail d'extraction (2) sont montés dans des chariots (15).

5. Jeu de rails de guidage selon la revendication 4, caractérisé en ce que les piècs coulissantes (11) sont réalisées en forme de L et présentant deux surfaces de guidage (16, 17) pour las traverses de roulement (9) des rails d'extraction (2),

6. Jeu de rails de guidage selon l'une des revendications 1 à 5, caractérisé en ce que les traverses de roulement (9) sont disposées à peu près à la moitié de la hauteur des traverses verticales (10) des rails d'extraction (2).
